# EUROPÄISCHE PATENTSCHRIFT

(11) **EP 1 580 383 B1**
(45) Veröffentlichungstag und Bekanntmachung des Hinweises auf die Patenterteilung: **02.07.2008**
(21) Anmeldenummer: 05004205.0
(22) Anmeldetag: 25.02.2005
(51) Int. Cl.: E05F 17/00, A47B 61/00

(54) **Schrank, insbesondere Sicherheitsschrank, Laborschrank oder dergleichen**
Cabinet, especially safety cabinet, laboratory cabinet or the like
Armoire, en particulier armoire de sécurité, armoire de laboratoire ou similaire

(30) Priorität: 26.03.2004 DE 202004004810 U; 21.01.2005 DE 102005003163
(43) Veröffentlichungstag der Anmeldung: 28.09.2005
(73) Patentinhaber: Düperthal Sicherheitstechnik GmbH & Co.KG, 63801 Kleinostheim (DE)
(72) Erfinder: Reich, Joachim, 23699 Timmendorfer-Strand (DE)
(74) Vertreter: Albrecht, Rainer Harald

(56) Entgegenhaltungen:
- DE-U1- 20 103 299
- DE-U1- 20 121 033

## Beschreibung

Die Erfindung betrifft einen Schrank, insbesondere Sicherheitsschrank, Laborschrank oder dergleichen, mit einer als Flügeltür aus zumindest zwei Türflügeln ausgebildeten Schranktür, wobei ein erster Türflügel am Schrankkörper ortsfest angelenkt und ausschwenkbar ist und ein zweiter Türflügel mittels zumindest eines Gelenkhebels an den ersten Türflügel angelenkt ist und mittels eines türrückseitigen Schwenkhebels in einem ortsfest ausgebildeten Schwenkpunkt hinter dem ersten Türflügel im Schrankkörperbereich angelenkt ist, und wobei die in Schließstellung fluchtenden Türflügel nach Verschwenken in Offenstellung in einer Parallellage nebeneinander liegen.

Im Rahmen der Erfindung kann es sich um einen Schrank aus Holzwerkstoffen, Metallen, Kunststoffen, mineralischen Werkstoffen oder Kombinationen aus diesen Materialien, auch um einen Umweltschrank, Werkzeugschrank, Kleiderschrank oder dergleichen handeln.

Es sind Schränke bekannt, bei denen die Schranktür als Flügeltür oder Falttür ausgebildet ist. Bei den Ausführungsformen mit Flügeltüren ist unbefriedigend, dass die geöffnete Tür mehr als die halbe Türbreite einnimmt, wenn man vor dem Schrank steht

Der gattungsbildende Stand der Technik entsprechend der DE 201 21 033 U1 befasst sich mit einer Scharniervorrichtung für mindestens zwei übereinander angeordnete Klappen insbesondere für Möbel. Beidseitig der Klappen finden sich Steuerrollen, die in vertikalen Führungen geführt sind. Die Steuerrollen sind vorteilhaft als Zahnräder ausgebildet, während die Führungen an den Seiten der klappen Zahnstangen darstellen. Die Scharniere weisen mehrere Gelenkarme auf, die sich zum Teil kreuzen. An jeder Seite der Klappen ist an mindestens einem Kreuzungspunkt zweiter Gelenkarme eine der Steuerrollen gelagert. Das bedingt einen relativ komplizierten mechanischen Aufbau. Im übrigen genügt der bekannte Schrank sicherheitstechnischen Anforderungen kaum.

Der Erfindung liegt das technische Problem zugrunde, einen Schrank, insbesondere Sicherheitsschrank, Laborschrank oder dergleichen, der eingangs beschriebenen Ausführungsform so weiterzuentwickeln, bei dem die Schranktür als Flügeltür zu öffnen ist, jedoch nach dem Öffnen nur die halbe Türbreite einnimmt, wenn man vor dem Schrank steht.

Zur Lösung dieser technischen Problemstellung lehrt die Erfindung bei einem gattungsgemäßen Schrank, dass im Bereich der Oberseite und Unterseite der Türflügel jeweils ein Gelenkhebel angelenkt ist, wobei der Gelenkhebel mit endseitigen Gelenkpunkten einer türforderseitig in dem dem zweiten Türflügel zugeordneten Falzbereich des ersten Türflügels und andererseits türrückseitig im mittleren Bereich des zweiten Türflügels angelenkt ist.

Diese Maßnahmen der Erfindung haben zunächst einmal zur Folge, dass gleichsam eine Kaskadentür verwirklicht wird, jedenfalls die als Flügeltür ausgebildete Schranktür wie eine Falttür nach dem Öffnen nur noch die halbe Türbreite einnimmt, wenn man vor dem Schrank steht. Außerdem gleiten die beiden Türflügel im Zuge der Öffnungsbewegung gleichsam aneinander vorbei und nehmen nach ihrem Verschwenken um ca. 90° bis in die Offenstellung schließlich die Parallellage ein.

Dabei ist aus Stabilitätsgründen sowohl im Bereich der Oberseite als auch im Bereich der Unterseite der Türflügel jeweils der eine Gelenkhebel angelenkt.

Weiter lehrt eine bevorzugte Ausführungsform der Erfindung, dass der Schwenkhebel türrückseitig in dem dem ersten Türflügel zugeordneten Falzbereich des zweiten Türflügels von dem zweiten Türflügel in Schrägstellung zu seinem ortsfesten Schwenkpunkt hin abzweigt. Der Schwenkhebel steht in starrer Verbindung mit dem zweiten Türflügel, bildet also in konstruktiver Hinsicht gleichsam eine Baueinheit mit dem zweiten Türflügel. Auch in diesem Fall ist aus Stabilitätsgründen vorgesehen, dass im Bereich der Oberseite und Unterseite der Türflügel jeweils ein Schwenkhebel angeordnet ist, deren Schwenkpunkte sich im Schrankdecken- und -bodenbereich befinden können.

Im Folgenden wird die Erfindung anhand einer lediglich ein Ausführungsbeispiel darstellenden Zeichnung näher erläutert. Es zeigen:
- Fig. 1: einen Sicherheitsschrank in Frontansicht,
- Fig. 2: eine Draufsicht auf den Gegenstand nach Fig. 1 im Bereich lediglich der Schranktür und ihrer beiden in Schließstellung befindlichen Türflügel,
- Fig. 3: den Gegenstand nach Fig. 2 zu Beginn einer Öffnungsbewegung,
- Fig. 4: den Gegenstand nach Fig. 3 bei fortgeschrittener Öffnungsbewegung und
- Fig. 5: den Gegenstand nach Fig. 2 in Offenstellung.

In den Figuren ist ein Sicherheitsschrank 1 mit einer als Flügeltür aus zumindest zwei Türflügeln 2a, 2b ausgebildeten Schranktür dargestellt, wobei ein erster Türflügel 2a über ein oder mehrere Scharniere 3 ortsfest am Schrankkörper 4 angelenkt sowie ausschwenkbar ist und ein zweiter Türflügel 2b an dem ersten Türflügel 2a angelenkt ist. Der zweite Türflügel 2b ist mittels zumindest eines Gelenkhebels 5 an dem ersten Türflügel 2a angelenkt und mittels eines türrückseitigen Schwenkhebels 6 in einem ortsfesten Schwenkpunkt 7 hinter dem ersten Türflügel 2a im Schrankkörperbereich angelenkt. Die in Schließstellung fluchtenden Türflügel 2a, 2b liegen nach Verschwenken um ca. 90° bis in die Offenstellung in einer Parallellage nebeneinander. Der Gelenkhebel 5 ist mit endseitigen Gelenkpunkten 8a, 8b einerseits türvorderseitig in dem dem zweiten Türflügel 2b zugeordneten Falzbereich des ersten Türflügels 2a und andererseits türrückseitig im mittleren Bereich des zweiten Türflügels 2b angelenkt. Bei dem Ausführungsbeispiel ist sowohl im Bereich der Oberseite als auch der Unterseite der Türflügel 2a, 2b jeweils ein Gelenkhebel 5 angelenkt. - Der Schwenkhebel 6 zweigt türrückseitig in dem dem ersten Türflügel 2a zugeordneten Falzbereich von dem zweiten Türflügel 2b in Schrägstellung zu seinem ortsfesten Schwenkpunkt 7 hin ab. Auch in diesem Fall ist im Bereich der Oberseite und Unterseite der Türflügel 2a, 2b jeweils ein Schwenkhebel 6 angeordnet.

## Patentansprüche

1. Schrank, insbesondere Sicherheitsschrank (1), Laborschrank, Umweltschrank, Werkzeugschrank, Kleiderschrank oder dergleichen, mit einer als Flügeltür aus zumindest zwei Türflügeln (2a, 2b) ausgebildeten Schranktür, wobei ein erster Türflügel (2a) am Schrankkörper (4) angelenkt und ausschwenkbar ist und ein zweiter Türflügel (2b) mittels zumindest eines Gelenkhebels (5) an dem ersten Türflügel (2a) angelenkt ist und mittels eines türrückseitigen Schwenkhebels (6) in einem ortsfest ausgebildeten Schwenkpunkt (7) hinter dem ersten Türflügel (2a) im Schrankkörperbereich angelenkt ist, und wobei die in Schließstellung fluchtenden Türflügel (2a, 2b) nach Verschwenken in Offenstellung in einer Parallellage nebeneinander liegen,
**dadurch gekennzeichnet dass**
- im Bereich der Oberseite und Unterseite der Türflügel (2a, 2b) jeweils ein Gelenkhebel (5) angelenkt ist, wobei
- der Gelenkhebel (5) mit endseitigen Gelenkpunkten (8a, 8b) einerseits türvorderseitig in dem den zweiten Türflügel (2b) zugeordneten Falzbereich des ersten Türflügels (2a) und andererseits türrückseitig im mittleren Bereich des zweiten Türflügels (2b) angelenkt ist.

2. Schrank nach Anspruch 1, **dadurch gekennzeichnet, dass** der Schwenkhebel (6) türrückseitig in dem den ersten Türflügel (2a) zugeordneten Falzbereich von dem zweiten Türflügel (2b) in Schrägstellung zu seinem ortsfesten Schwenkpunkt (7) hin abzweigt.

3. Schrank nach einem der Ansprüche 1 bis 3, **dadurch gekennzeichnet, dass** im Bereich der Oberseite und Unterseite des zweiten Türflügels (2b) jeweils ein Schwenkhebel (6) angeordnet ist.

## Claims

1. A cabinet, in particular a safety cabinet (1), laboratory cabinet, environmental cabinet, tool cabinet, clothes cabinet or suchlike, with a cabinet door formed as a leaf door of at least two door leaves (2a, 2b), wherein a first door leaf (2a) is articulated on the cabinet body (4) and is able to be swung out, and a second door leaf (2b) is articulated on the first door leaf (2a) by means of at least one articulated lever (5), and is articulated in the cabinet body region in a fixedly constructed pivot point (7) behind the first door leaf (2a) by means of a pivot lever (6) on the rear side of the door, and wherein the door leaves (2a, 2b), which are flush in the closed position, lie adjacent to each other in a parallel position after pivoting into the open position,
**characterized in that**
- in the region of the upper side and lower side of the door leaves (2a, 2b) respectively an articulated lever (5) is articulated, wherein
- the articulated lever (5) with articulation points (8a, 8b) on the end side is articulated on the one hand on the front side of the door in the fold region of the first door leaf (2a) associated with the second door leaf (2b), and on the other hand on the rear side of the door in the central region of the second door leaf (2b).

2. The cabinet according to Claim 1, **characterized in that** on the rear side of the door in the fold region associated with the first door leaf (2a), the pivot lever (6) branches off from the second door leaf (2b) in oblique position towards its fixed pivot point (7).

3. The cabinet according to any of Claims 1 to 3, **characterized in that** a pivot lever (6) is arranged respectively in the region of the upper side and lower side of the second door leaf (2b).

## Revendications

1. Armoire, notamment coffre-fort de sécurité (1), armoire de laboratoire, armoire pour produits dangereux, armoire à outils, armoire à vêtements ou similaire, comportant une porte d'armoire réalisée comme une porte à double battant comportant au moins deux battants de porte (2a,2b), moyennant quoi un premier battant de porte (2a)est articulé et peut être pivoté vers l'extérieur sur le corps d'armoire (4) et un deuxième battant de porte (2b) est articulé au moyen d'au moins un levier articulé (5) sur le premier battant de porte (2a) et est articulé au moyen d'un levier pivotant (6) du côté arrière de la porte en un point de pivotement (7) réalisé de manière fixe derrière le premier battant de porte (2) dans la région du corps d'armoire et moyennant quoi les battants de porte (2a,2b) s'alignant en position de fermeture reposent l'un à côté de l'autre dans une disposition parallèle après le basculement en position d'ouverture,
**caractérisée en ce que**
- dans la région du côté supérieur et du côté inférieur des battants de porte (2a,2b), un levier articulé (5) respectif est fixé de manière articulée, moyennant quoi
- le levier articulé (5) comportant des points d'articulation (8a,8b) à ses extrémités est articulé d'une part du côté avant de la porte dans la région de pliure du premier battant de porte (2a) coordonnée au deuxième battant de porte (2b) et d'autre part du côté arrière de la porte dans la région médiane du deuxième battant de porte (2b).

2. Armoire selon la revendication 1, **caractérisée en ce que** le levier pivotant (6) du côté arrière de la porte dans la région de pliure coordonnée au premier battant de porte (2a) du deuxième battant de porte (2b) va en bifurquant en position inclinée par rapport à son point de pivotement (7) fixe.

3. Armoire selon une des revendications 1 à 3, **caractérisée en ce que** dans la région du côté supérieur et du côté inférieur du deuxième battant de porte (2b), un levier pivotant (6) respectif est disposé.
